# EUROPÄISCHE PATENTANMELDUNG

(11) **EP 2 745 946 A1**
(43) Veröffentlichungstag der Anmeldung: **25.06.2014**
(21) Anmeldenummer: 12198532.9
(22) Anmeldetag: 20.12.2012
(51) Int. Cl.: B21B 37/68

(54) **Betriebsverfahren für eine Walzstraße**

(71) Anmelder: Siemens Aktiengesellschaft, 80333 München (DE)
(72) Erfinder: Kurz, Matthias, Dr., 91052 Erlangen (DE)

(57) **Zusammenfassung**

Betriebsverfahren für eine Walzstraße zum Walzen eines flachen Walzguts (2) in mindestens einem Walzgerüst (8) der Walzstrasse,
dadurch gekennzeichnet, dass
- eine aktuelle Differenzgeschwindigkeit (Δ*ν*) zwischen den Geschwindigkeiten (*ν*₁, *ν*₂) zweier Punkte an der Oberfläche des Walzguts auf der Auslaufseite des Walzgerüsts (8) ermittelt wird,
- die aktuelle Differenzgeschwindigkeit (Δ*ν*) mit einer Soll-Differenzgeschwindigkeit (Δ*ν*ₛ) verglichen wird, und
- bei Abweichung der aktuellen Differenzgeschwindigkeit (Δ*ν*) von der Soll-Differenzgeschwindigkeit (Δ*ν*ₛ) das Walzgerüst (8) derart verschwenkt wird, dass sich die aktuelle Differenzgeschwindigkeit (Δ*ν*) an die Soll-Differenzgeschwindigkeit (Δ*ν*ₛ) angleicht.

## Beschreibung

Die vorliegende Erfindung betrifft ein Betriebsverfahren für eine Walzstraße zum Walzen eines flachen Walzgutes in mindestens einem Walzgerüst der Walzstrasse. Die vorliegende Erfindung betrifft weiterhin ein Computerprogramm, einen Steuerrechner sowie eine Walzstraße.

Beim Walzen von Metall ist die Form des Walzgutes von Beginn des Prozesses an über alle Zwischenschritte hinweg eine wichtige Größe. Neben Dicke, Breite, Profil und Planheit sind auch die Keiligkeit (d.h. der asymmetrische Anteil der Dicke über die Breite des flachen Walzgutes) und die Säbeligkeit (d.h. die Krümmung des flachen Walzgutes in der Walzebene) wichtige Kenngrößen. Sowohl ein Keil als auch ein Säbel sind unerwünscht, da diese Größen (sofern sie von 0 verschieden sind) die weiteren Prozessschritte erschweren und unter Umständen sogar unmöglich machen oder zu Ausschuss führen. Ziel ist es daher mittels des Walzens Bänder herzustellen, welche einerseits am Ende einer Fertigstrasse eine im Wesentlichen symmetrisch zur Bandmitte verlaufende Dicke über die Breite aufweisen, d.h. keilfrei sind, und andererseits eine möglichst geringe Verbiegung über die Länge des Walzgutes aufweisen, d.h. säbelfrei sind.

Die Keiligkeit des Walzguts resultiert in der Regel aus dem Gießprozess und der anschließenden Abkühlung und Weiterverarbeitung, insbesondere Halbierung, der gegossenen Brammen. Soll nun ein keilförmiges Walzgut zu einer Bramme mit im Wesentlichen rechteckigem Querschnitt ausgewalzt werden, so kommt es aufgrund der Volumenerhaltung auf der "dicken" Seite der Bramme zu einem stärkeren Materialfluss, insbesondere Längsfluss, als auf der "dünnen" Seite der Bramme. Folge dieses unterschiedlichen Materialflusses in Längsrichtung des Walzgutes ist die Ausbildung einer Säbelform bzw. eines Säbels. Ein säbelförmiges Walzgut kann, abhängig von der Ausprägung des Säbels, zu Schwierigkeiten bei einer nachfolgenden Verarbeitung des Walzguts führen. Die Ausbildung des Säbels kann derart stark sein, dass eine Weiterverarbeitung des Walzgutes unmöglich ist.

Zur Behandlung eines Keiles bzw. einer Säbelform eines Walzguts in einer Walzstraße sind verschiedene Methoden bekannt. Diese Methoden beruhen meistens auf einer asymmetrischen Zugverteilung am Walzspalt, wobei eine Kraft quer zur Walzrichtung erzeugt wird.

Die DE 10 2004 041 328 beschreibt eine Regelung, die aufgrund einer Walzkraftdifferenz aus Walzkräften auf beiden Seiten der Walzen einen Schwenkwert ermittelt.

Gemäß WO 2006/063948 A1 wird eine Säbelbildung von einem Steuerrechner noch vor dem Einfädeln vorausgesagt und unterdrückt. Dem Steuerrechner werden Gerüstparameter vorgegeben. Der Steuerrechner setzt dabei im Rahmen einer Stichplanberechnung einen Walzstich des Walzgerüsts beschreibende Größen an, die in Verbindung mit Anfangsdaten eines zu walzenden flachen Walzguts und den Gerüstdaten den sich ergebenden Walzspalt und dessen Asymmetrie beschreiben. Der Steuerrechner ermittelt dabei in der Stichplanberechnung einen erwarteten Säbel für das Walzgut und variiert mindestens eine der angesetzten Größen, um den Säbel einem Sollsäbel zumindest anzunähern.

Die Aufgabe der vorliegenden Erfindung besteht darin, die Ausbildung eines Säbels beim Walzen eines flachen Walzgutes zu unterdrücken.

Die Aufgabe wird erfindungsgemäß gelöst durch ein Betriebsverfahren für eine Walzstraße zum Walzen eines flachen Walzgutes in mindestens einem Walzgerüst der Walzstrasse, wobei
- eine aktuelle Differenzgeschwindigkeit zwischen den Geschwindigkeiten zweier Punkte an der Oberfläche des Walzguts auf der Auslaufseite des Walzgerüsts ermittelt wird, - die aktuelle Differenzgeschwindigkeit mit einer Soll-Differenzgeschwindigkeit verglichen wird, und
- bei Abweichung der aktuellen Differenzgeschwindigkeit von der Soll-Differenzgeschwindigkeit das Walzgerüst derart verschwenkt wird, dass sich die aktuelle Differenzgeschwindigkeit an die Soll-Differenzgeschwindigkeit angleicht.

Die Erfindung basiert auf der Erkenntnis, dass die Ausbildung eines Säbels direkte Folge einer asymmetrischen Geschwindigkeitsverteilung auf dem auslaufenden flachen Walzgut (Band oder Platte), weiterhin einfach als Band bezeichnet, ist. Das Band neigt sich zur Seite mit der kleineren Geschwindigkeit. Die Asymmetrie des bandförmigen Walzgutes lässt sich somit durch eine Differenz zwischen den Geschwindigkeiten zweier auseinander liegenden Punkte an der Oberfläche des Walzguts, die insbesondere an einer Linie etwa senkrecht zur Walzrichtung liegen, bestimmen. Die Bestimmung der Differenzgeschwindigkeit erfolgt für einen Abschnitt des Bandes außerhalb des Walzspaltes, jedoch möglichst nahe am Walzspalt, insbesondere einige Zentimeter nach dem Walzspalt.

Durch die Ermittlung der Differenzgeschwindigkeit lässt sich eine Säbelbildung beim Walzen des Bandes vorhersagen, da eine Geschwindigkeitsverteilung, die von Null abweicht, auf eine Säbelbildung deutet. Somit, wenn eine Säbelbildung detektiert ist, wird das Walzgerüst derart geschwenkt, dass die Krümmung oder Säbelung beseitigt wird und das Band ab dem Walzgerüst einen geradlinigen Verlauf aufweist. Beim Schwenken wird eine Seite des Walzgerüsts geöffnet und die andere um denselben Betrag geschlossen, so dass die Walzmitte durch den Schwenkprozess ihre Position nicht ändert. Beim Schwenkvorgang wird insbesondere mit der Anstellregelung die Position der Stützwalzen geregelt, oder die Position einer oder mehrer der Arbeitswalzen, wenn das Walzgerüst keine Stützwalzen aufweist. Durch das Schwenken werden tatsächlich Reaktionen in den gemessenen Kräften hervorgerufen, jedoch werden dabei nicht die Kräfte geregelt, sondern die Positionen der Stützwalzen (bzw. Arbeitswalzen) des Walzgerüsts.

Bevorzugt wird die Soll-Differenzgeschwindigkeit gleich Null eingestellt. Dies bedeutet, dass die aktuelle Differenzgeschwindigkeit auf Null gesteuert bzw. geregelt wird. Somit wird besonders effizient die Säbelbildung unterdrückt. Wenn sich jedoch bereits ein Säbel gebildet hat, kann dieser kompensiert werden, indem zunächst die Krümmung überkompensiert wird (das Vorzeichen der Differenzgeschwindigkeit wird umgekehrt), bis die Krümmung unterdrückt wird und anschließend wird das Walzgerüst auf eine Differenzgeschwindigkeit Δν=0 geregelt, so dass das Band weiterhin geradlinig verläuft.

Nach einer bevorzugten Ausführungsvariante wird die aktuelle Differenzgeschwindigkeit mittels einer Geschwindigkeitsmessung bestimmt. Die Differenzgeschwindigkeit kann dabei mittelbar ermittelt werden, indem die Geschwindigkeit des Bandes in zwei Punkten einzeln gemessen werden. Die gemessenen Geschwindigkeiten stellen dabei lokale Geschwindigkeiten dar, die für die jeweiligen Messpunkte charakteristisch sind.

Nach einer alternativen Ausführungsvariante wird die aktuelle Differenzgeschwindigkeit direkt durch die Verlagerung kohärenter, am Walzgut reflektierter Wellen ermittelt, beispielsweise durch ein Radarsignal. Es ist allgemein bekannt ein Referenzsignal (kohärente elektromagnetische Welle) an ein bewegtes Objekt heranzuführen, welches vom Objekt reflektiert wird. Durch den Dopplereffekt verschiebt sich die Frequenz des reflektierten Signals. Bei einer Überlagerung des reflektierten Signals und des Referenzsignals kommt es zu einer Schwebung, aus deren Frequenz die Geschwindigkeit des bewegten Objekts abgeleitet werden kann. Zur Messung einer Geschwindigkeitsdifferenz an den zwei Punkten des Bands wird nun das Referenzsignal verwendet. Dieses wird geteilt (in der Optik sind halbdurchlässige Spiegel bekannt) und jeder Teil wird vom Material an der ihm zugehörigen Messstelle reflektiert und erfährt dabei die Frequenzverschiebung. Durch Überlagerung der beiden reflektierten Signale ist es nun möglich aus der Schwebungsfrequenz die Differenzgeschwindigkeit mit der Genauigkeit des Messverfahrens zu ermitteln. Statt einer Messung zweier lokaler Geschwindigkeiten und Bildung der Differenz wird hierbei direkt eine Differenzgeschwindigkeit ermittelt. An Stelle von Radar können auch elektromagnetische Wellen einer anderen Frequenz (z.B. Laser) oder Ultraschall verwendet werden.

Nach einer weiteren bevorzugten Ausführungsvariante wird die aktuelle Differenzgeschwindigkeit (Δ*v*) aus einer Krümmung des Walzgutes ermittelt, wenn die Krümmung bereits quantitativ erfasst ist. Die Geschwindigkeitsverteilung ist direkt aus der Krümmung des Bandes ableitbar: $\frac{Δ ⁢ v}{\overline{v}} = wk$
- Δ*v*: bezeichnet dabei die aktuelle Differenzgeschwindigkeit,
- *v̅*: ist die mittlere Geschwindigkeit des Walzguts
- *w*: ist der Abstand der Messpunkte, und
- *k*: ist die Krümmung.

Gemäß einer bevorzugten Ausführungsvariante wird die aktuelle Differenzgeschwindigkeit zwischen zwei in Bezug auf eine sich in Walzrichtung erstreckende Mittellinie des Walzguts möglicht weit auseinander liegenden Punkten bestimmt, insbesondere zwischen zwei Punkten im Bereich der Kanten des Walzguts. Hierdurch wird die Relation berücksichtigt, dass je größer der Abstand zwischen den Messpunkten, desto größer die Abweichung beider Messgeschwindigkeiten ist, wenn eine Krümmung vorliegt, ein Verfälschen der Messergebnisse wird somit minimiert.

Vorteilhafterweise wird während der Steuerung oder Regelung des Walzgerüsts die Soll-Differenzgeschwindigkeit angepasst. Es wird somit eine Sensitivität des Walzgutes auf die Geschwindigkeitsänderung ermittelt und bei der Steuerung bzw. Regelung des Walzgerüsts berücksichtigt. Es erfolgt dabei eine Feedback-Regelung des Walzgerüsts, bei welcher die Schwenkung des Walzgerüsts durchgehend und in Echtzeit an die gemessenen Geschwindigkeiten angepasst wird.

Die Säbelbildung wird besonders effizient verhindert, indem bevorzugt die Ermittlung der aktuellen Differenzgeschwindigkeit und die entsprechende Steuerung oder Regelung des Walzgerüsts kontinuierlich durchgeführt werden.

Die erfindungsgemäße Aufgabe wird weiterhin gelöst durch ein Computerprogramm, das einen Maschinencode umfasst, der von einem Steuerrechner für eine Walzstraße zum Walzen eines flachen Walzguts unmittelbar abarbeitbar ist und dessen Abarbeitung durch den Steuerrechner bewirkt, dass der Steuerrechner die Walzstraße gemäß einem Betriebsverfahren mit allen Schritten eines Betriebsverfahrens nach einer der obigen Ausführungen betreibt.

Die Aufgabe wird weiterhin durch einen Steuerrechner für eine Walzstraße zum Walzen eines flachen Walzguts gelöst, der derart ausgebildet ist, dass er die Walzstraße gemäß einem Betriebsverfahren mit allen Schritten eines Betriebsverfahrens nach einer der obigen Ausführungen betreibt.

Die Aufgabe wird weiterhin durch eine Walzstraße zum Walzen eines flachen Walzguts gelöst, die mit einem derartigen Steuerrechner ausgestattet ist.

Weitere Vorteile und Einzelheiten ergeben sich aus der nachfolgenden Beschreibung eines Ausführungsbeispiels in Verbindung mit der Zeichnung. Hierin zeigen:
- FIG 1: schematisch ein Betriebsverfahren zum Walzen eines flachen Walzgutes bzw. eines Bandes,
- FIG 2: stark vereinfacht eine obere Hälfte eines verschwenkten Walzgerüsts.

Mittels des Betriebsverfahrens gemäß FIG 1 werden bei einer hier nicht näher gezeigten Walzstraße zum Walzen eines in FIG 2 gezeigten flachen Walzgutes bzw. eines Bandes 2 Asymmetrien in Form von Krümmungen des Bandes 2 in der Walzebene frühzeitig erkannt und unterdrückt. Die Walzstrasse weist einen Steuerrechner 4 auf, der symbolisch durch den Block 4 angedeutet ist, mit dessen Hilfe die Steuerung bzw. Regelung der Walzstrasse erfolgt.

Zur Beseitigung der Asymmetrien im Verlauf des Bandes 2 wird in einem ersten Schritt eine aktuelle Differenzgeschwindigkeit Δ*v* bestimmt. Hierfür können die Geschwindigkeiten *v*₁, *v*₂ zweier Punkte an der Oberfläche des Bandes 2 vor einem Walzspalt 6 des in FIG 2 gezeigten Walzgerüsts 8 direkt gemessen. Gemessen wird dabei an den seitlichen Kanten des Bandes, so dass ein möglichst großer Abstand zwischen den Messpunkten vorliegt. Alternativ kann über ein Radarsignal oder eine andere Wellenart direkt die aktuelle Differenzgeschwindigkeit Δ*v* ermittelt werden.

Sowohl die aktuelle Differenzgeschwindigkeit Δ*v* als auch eine Soll-Differenzgeschwindigkeit Δ*v*ₛ werden einem Regler 10, insbesondere einem pid-Regler der Teil des Steuerungssystems 4 ist, zugeführt und miteinander verglichen.

Aus der Differenzgeschwindigkeit Δ*v* kann direkt eine Aussage über die Bildung eines Säbels am Band gemacht werden. Daher wird zunächst überprüft, ob die Differenzgeschwindigkeit Δ*v* von einer vorgegebenen Soll-Differenzgeschwindigkeit Δ*v*ₛ abweicht. Wenn kein Säbel vorliegt, ist die aktuelle Differenzgeschwindigkeit Δ*v*=0, da beide Seiten des Bandes 8 parallel zueinander, gleich schnell verlaufen. Sinnvollerweise ist daher die Soll-Differenzgeschwindigkeit Δ*v*ₛ=0 eingestellt.

Wenn die aktuelle Differenzgeschwindigkeit Δ*v* innerhalb eines vorgegebenen Toleranzbereichs gleich Null ist, bleiben die Einstellungen des Walzgerüsts 8 unverändert, da eine Säbelform nicht detektiert wird. Es werden anschließend weitere Werte für die lokalen Geschwindigkeiten *v*₁, *v*₂ an den Kanten des Bandes 2 abgelesen bzw. eine neue Differenzgeschwindigkeit Δ*v* berechnet.

Wenn, jedoch, die aktuelle Differenzgeschwindigkeit Δ*v* von der Soll-Differenzgeschwindigkeit Δ*v*ₛ (d.h. im konkreten Fall von Null) abweicht, ist dies ein Indiz für eine Säbelbildung.

Quantitativ kann der Säbel oder die Krümmung *k* im durch die Formel (1) bestimmt. Für die Krümmung *k* ergibt sich daraus die folgende Gleichung $k = \frac{1}{w} ⁢ \frac{Δ ⁢ v}{\overline{v}}$

wobei:
- *v̅*: die mittlere Geschwindigkeit des Walzguts, und
- *w*: der Abstand der Messpunkte ist.

Das Vorzeichen der Differenzgeschwindigkeit Δ*v* zeigt an welcher Seite des Bandes 2 die Oberflächengeschwindigkeit höher ist bzw. wie die Krümmung *k* verläuft.

Als Reaktion auf die detektierte Säbelbildung bzw. Krümmung werden die Walzen des Walzgerüsts 8 derart gegeneinander verschwenkt, dass die Krümmung möglichst unterdrückt wird. In FIG 1 ist dies durch einen Schwenkwert Δ*S* angegeben, den der Regler 10 an das Walzgerüst 8 ausgibt.

Die Wirkung eines Schwenksignals ΔS≠0 auf das Walzgerüst 8 ist in FIG 2 gezeigt. Die untere Walze 12 in FIG 2 ist eine Arbeitswalze und die obere Walze 14 ist eine Stützwalze. In FIG 2 ist lediglich die obere Hälfte des Walzgerüsts 8 gezeigt, die untere Hälfte wird Spiegelverkehrt geregelt. Wenn eine Krümmung oder Säbelbildung des Bandes 2 erfasst wird, wird durch das Schwenksignal Δ*S* eine Seite des Walzgerüsts 8 geöffnet und die andere Seite entsprechend geschlossen. Dies erfolgt über eine Anstellregelung der Stützwalzen 14.

Üblicherweise ist der Steuerrechner 4 für eine Regelung des Walzgerüsts 8 auf eine Krümmung des Bandes 2 ausgelegt, die gleich Null ist. Wenn jedoch *k*=0 ist, folgt aus Gleichung (2), dass auch die Differenzgeschwindigkeit Δ*v*=0 ist. Die Regelung der Krümmung erfolgt somit über die Differenzgeschwindigkeit Δ*v*, wie bereits erläutert.

Die durch das Schwenksignal hervorgerufenen Änderungen in der aktuellen Differenzgeschwindigkeit Δ*v* werden dabei bei der nächsten Bestimmung der aktuellen Differenzgeschwindigkeit Δ*v* erfasst und bei der weiteren Regelung des Walzgerüsts 8 berücksichtigt - es erfolgt somit eine präzise Feedback-Regelung in Echt-Zeit, die zur Herstellung eines qualitativ hochwertigen Walzguts 2 führt.

## Patentansprüche

1. Betriebsverfahren für eine Walzstraße zum Walzen eines flachen Walzguts (2) in mindestens einem Walzgerüst (8) der Walzstrasse,
**dadurch gekennzeichnet, dass**
- eine aktuelle Differenzgeschwindigkeit (Δ*v*) zwischen den Geschwindigkeiten (*v*₁, *v*₂) zweier Punkte an der Oberfläche des Walzguts (2) auf der Auslaufseite des Walzgerüsts (8) ermittelt wird,
- die aktuelle Differenzgeschwindigkeit (Δ*v*) mit einer Soll-Differenzgeschwindigkeit (Δ*v*ₛ) verglichen wird, und
- bei Abweichung der aktuellen Differenzgeschwindigkeit (Δ*v*) von der Soll-Differenzgeschwindigkeit (Δ*v*ₛ) das Walzgerüst (8) derart verschwenkt wird, dass sich die aktuelle Differenzgeschwindigkeit (Δ*v*) an die Soll-Differenzgeschwindigkeit (Δ*v*ₛ) angleicht.

2. Betriebsverfahren nach Anspruch 1,
**dadurch gekennzeichnet, dass** die Soll-Differenzgeschwindigkeit (Δ*v*ₛ) gleich Null eingestellt wird.

3. Betriebsverfahren nach Anspruch 1 oder 2,
**dadurch gekennzeichnet, dass** die aktuelle Differenzgeschwindigkeit (Δ*v*) mittels einer Geschwindigkeitsmessung bestimmt wird.

4. Betriebsverfahren nach einem der vorhergehenden Ansprüche, **dadurch gekennzeichnet, dass** die aktuelle Differenzgeschwindigkeit (Δ*v*) durch die Verlagerung kohärenter, am Walzgut (2) reflektierter Wellen ermittelt wird.

5. Betriebsverfahren nach einem der vorhergehenden Ansprüche, **dadurch gekennzeichnet, dass** die aktuelle Differenzgeschwindigkeit (Δ*v*) aus einer Krümmung des Walzguts (2) ermittelt wird.

6. Betriebsverfahren nach einem der vorhergehenden Ansprüche, **dadurch gekennzeichnet, dass** die aktuelle Differenzgeschwindigkeit (Δ*v*) zwischen zwei in Bezug auf eine sich in Walzrichtung erstreckende Mittellinie des Walzguts möglichst weit auseinander liegenden Punkten bestimmt wird, insbesondere zwischen zwei Punkten im Bereich der Kanten des Walzguts.

7. Betriebsverfahren nach einem der vorhergehenden Ansprüche, **dadurch gekennzeichnet, dass** während der Steuerung oder Regelung des Walzgerüsts (8) die Soll-Differenzgeschwindigkeit (Δ*v*ₛ) angepasst wird.

8. Betriebsverfahren nach einem der vorhergehenden Ansprüche, wobei die Ermittlung der aktuelle Differenzgeschwindigkeit (Δ*v*) und die entsprechende Steuerung oder Regelung des Walzgerüsts (8) kontinuierlich durchgeführt werden.

9. Computerprogramm, das Maschinencode umfasst, der von einem Steuerrechner (4) für eine Walzstraße zum Walzen eines flachen Walzguts (2) unmittelbar abarbeitbar ist und dessen Abarbeitung durch den Steuerrechner (4) bewirkt, dass der Steuerrechner (4) die Walzstraße gemäß einem Betriebsverfahren mit allen Schritten eines Betriebsverfahrens nach einem der obigen Ansprüche betreibt.

10. Steuerungssystem (4) für eine Walzstraße zum Walzen eines flachen Walzguts (2),
wobei der Steuerrechner (4) derart ausgebildet ist, dass er die Walzstraße gemäß einem Betriebsverfahren mit allen Schritten eines Betriebsverfahrens nach einem der Ansprüche 1 bis 8 betreibt.

11. Walzstraße zum Walzen eines flachen Walzguts (2),
wobei die Walzstraße mit einem Steuerungssystem (4) nach Anspruch 10 ausgestattet ist.
